# FASCICULE DE BREVET EUROPEEN

(11) **EP 2 924 518 B1**
(45) Date de publication et mention de la délivrance du brevet: **15.08.2018**
(21) Numéro de dépôt: 14162057.5
(22) Date de dépôt: 27.03.2014
(51) Int. Cl.: G04D 1/00

(54) **Tourelle pour opérations sur mouvements horlogers**
Uhrtürmchen zum Durchführen von Operationen an Uhrwerken
Turret for operations on clock movements

(43) Date de publication de la demande: 30.09.2015
(73) Titulaire: Omega SA, 2502 Bienne (CH)
(72) Inventeur: Heusler, Christophe, 2503 Bienne (CH); Zumsteg, Daniel, 4522 Rüttenen (CH)
(74) Mandataire: Goulette, Ludivine

(56) Documents cités:
- CH-A- 366 002
- CH-A- 380 660
- CH-A- 485 511
- CH-A- 856 063
- GB-A- 1 083 443

## Description

La présente invention concerne le domaine des dispositifs pour opérer sur des mouvements horlogers. Ces dispositifs comprennent un plateau monté sur un socle, ledit plateau comprenant au moins une zone de stockage apte à recevoir des composants de mouvements horlogers.

### ART ANTERIEUR

Il est connu des outils pour intervenir sur des mouvements horlogers, ces interventions pouvant être la construction ou la réparation de ces mouvements. En général, la construction ou la réparation des mouvements horlogers se fait sur un porte-mouvement défini comme un support à deux mâchoires de formes adaptées au mouvement pour le maintenir pendant le travail.

Ainsi, pour la construction ou la réparation d'un mouvement, le mouvement est fixé, via sa platine, au porte-mouvement. L'opérateur peut alors monter ou démonter le mouvement. Des boîtes de rangements sont utilisées pour le stockage des différentes pièces : pièces à monter, pièces démontées, pièces de rechange, le tout étant posé sur un établi de travail permettant à l'opérateur d'avoir accès aux pièces.

Par exemple, on connait de la demande CH 380 660 un poste de remontage pour pièces d'horlogerie utilisant des plaques munies d'ouvertures dans chacune desquelles est logée une pièce d'horlogerie et présentant des moyens de positionnement de ladite plaque dans des positions de travail des pièces.

Il est également connu de la demande CH 856 063 un récipient de travail destiné à recevoir des séries de bâtis de montres en cours de montage, un récipient de travail étant destiné à recevoir des séries de bâtis de montres en cours de montage et comprenant chacun un organe de préhension en saillie.

Toutefois, un inconvénient de ces configurations de travail est qu'elles n'optimisent pas le temps de l'opérateur en ne permettant pas un travail en série.

En effet, dans le cas d'une opération de révision ou de réparation, l'opérateur prend le mouvement à réviser/réparer, le fixe à un porte-mouvement et prend les pièces dont il aura besoin pour l'opération sur le mouvement. Une fois cette opération finie, l'opérateur range les différentes pièces et prend un nouveau mouvement pour effectuer une opération dessus, ladite opération pouvant être similaire à la précédente.

Ainsi, la révision en série des mouvements horlogers n'est pas envisageable avec la configuration actuelle car les outils adéquats et les procédures ne sont pas disponibles.

Cette révision en série est encore moins possible lorsqu'il y a un opérateur par étape c'est-à-dire un opérateur pour le démontage, un opérateur pour la réparation et un opérateur pour les vérifications.

### RESUME DE L'INVENTION

La présente invention cherche donc à pallier les inconvénients de l'art antérieur en fournissant un dispositif permettant faire des opérations en série sur des mouvements horlogers.

A cet effet, l'invention concerne un dispositif pour opérer sur des mouvements horlogers comprenant un plateau monté sur un socle, ledit plateau comprenant au moins une zone de stockage apte à recevoir des composants de mouvements horlogers, ledit plateau comprenant en outre au moins un support de travail muni de moyens de maintien pour mouvements horlogers, le support de travail étant agencé pour faire extension de sorte à faciliter l'accès audit mouvement, caractérisé en ce que le support de travail comporte une plateforme présentant un rebord périphérique et des moyens de maintien permettant le maintien d'un mouvement horloger, et en ce que la plateforme comprend un orifice dans lequel les moyens de maintien sont disposés, ces moyens de maintien comportant une cale montée sur un tube associé à une vis sans fin pour modifier la position de la cale et ainsi s'adapter à différentes tailles de mouvement.

Dans un autre mode de réalisation avantageux, les moyens de maintien comportent en outre un ressort permettant à ladite cale de pouvoir se déplacer élastiquement.

Dans un autre mode de réalisation avantageux, ladite surface de stockage comporte au moins une zone de stockage.

Dans un autre mode de réalisation avantageux, ladite zone de stockage est une creusure.

Dans un autre mode de réalisation avantageux, ladite zone de stockage est une ouverture dans laquelle un récipient s'insère.

Dans un autre mode de réalisation avantageux, ledit plateau est monté pivotant par rapport au socle.

Dans un autre mode de réalisation avantageux, le dispositif comprend en outre un système d'encliquetage pour verrouiller la position du plateau par rapport au socle.

Dans un autre mode de réalisation avantageux, ledit plateau comprend cinq surfaces de stockage, chacune étant associée à un support de travail.

### BREVE DESCRIPTION DES FIGURES

Les buts, avantages et caractéristiques du dispositif selon la présente invention apparaîtront plus clairement dans la description détaillée suivante d'au moins une forme de réalisation de l'invention donnée uniquement à titre d'exemple non limitatif et illustrée par les dessins annexés sur lesquels:
- La figure 1 représente schématiquement le dispositif pour opérer sur des mouvements horlogers selon l'invention;
- La figure 2 représente schématiquement une variante du dispositif pour opérer sur des mouvements horlogers selon l'invention;
- Les figures 3A, 3B, 3C représentent schématiquement différentes vues d'un support périphérique du dispositif pour opérer sur des mouvements horlogers selon l'invention;
- Les figures 4 et 5 représentent schématiquement des vues du système d'encliquetage du dispositif pour opérer sur des mouvements horlogers selon l'invention.
- La figure 6 représente schématiquement la tête de verrouillage du système d'encliquetage du dispositif pour opérer sur des mouvements horlogers selon l'invention;

### DESCRIPTION DETAILLEE

Sur la figure 1, un dispositif 1 selon la présente invention est représenté. Ce dispositif 1 est utilisé pour effectuer des opérations de montage, démontage, révision d'au moins un mouvement horloger, celui-ci pouvant être électronique, mécanique ou électro-mécanique.

Le dispositif 1 comprend un plateau 2 circulaire. Ce plateau 2 circulaire est monté sur un socle 3. Le socle 3 comporte une base 3a à partir de laquelle s'étend une tourelle 3b, celle-ci présente une hauteur telle que lorsque l'utilisateur travaille sur le dispositif 1, le plateau 2 se trouve à hauteur de travail de l'horloger c'est-à-dire que lorsque ce dernier à les bras posés sur sa table de travail, le plateau 2 se trouve à faible distance.

Le plateau 3 comprend au moins une surface de stockage 4. Cette surface de stockage 4 est utilisée pour le stockage des différents composants horlogers. Dans le cas de la révision d'un mouvement horloger, l'opérateur doit jongler entre les pièces démontées, les pièces défectueuses et les pièces de remplacement.

La surface de stockage 4 est donc munie de plusieurs zones d'accueil 5 au niveau de chacune desquelles un type différent de pièces est placé. Par exemple, dans le cas de la révision d'un mouvement horloger, la surface de stockage 4 est munie de trois zones d'accueil : une, centrale, pour les pièces démontées, une pour les pièces défectueuses et une pour les pièces de remplacement. La zone d'accueil 5 centrale peut alors être utilisée pour recevoir les paniers de lavage de sorte que lors du déroulement des opérations, le mouvement est démonté par un opérateur, les pièces défectueuses étant placés au niveau de la zone d'accueil 5 pour les pièces défectueuses. Les autres pièces démontées du mouvement sont placées dans un ou des paniers de lavage au niveau de la zone d'accueil 5 centrale pour être lavées. Lors du remontage du mouvement, les pièces situées dans le ou les paniers de lavage sont remontées dans le mouvement alors que les pièces défectueuses sont remplacées par des pièces neuves issues de la zone d'accueil 5 pour les pièces de remplacement.

Ces zones d'accueil 5 peuvent, dans une première forme d'exécution, se présenter sous la forme de creusures. On comprend par-là que chaque zone d'accueil 5 est une zone du plateau 2 qui est creusée selon une forme particulière. Ces creusures sont aptes à recevoir les différentes pièces et à maintenir les différentes pièces sur le plateau en les empêchant de glisser.

Dans une alternative à cette première forme d'exécution, des récipients peuvent se placer au niveau des creusures.

Dans une seconde forme d'exécution, les zones d'accueil 5 se présentent sous la forme d'ouvertures dans chacune desquelles un récipient s'insère, ce récipient contenant les différentes pièces du mouvement horloger. Par exemple, ce récipient est un panier de lavage. Ces récipients peuvent s'empiler les uns sur les autres. L'avantage de cette seconde forme d'exécution est qu'elle permet un conditionnement préalable des différents types de pièces dans les récipients. De plus, cela permet d'interchanger les différents récipients entre eux au lieu de les vider pour les remplir avec d'autres pièces. Effectivement, avec l'utilisation de paniers de lavage, ces derniers accueillent les pièces non défectueuses à laver lors de leur démontage, ces pièces restant dans les paniers de lavage tout au long des opérations sur le mouvement.

Bien entendu, il peut être prévu de mixer la première et la seconde forme d'exécution pour que certaines zones d'accueil 5 se présentent sous la forme d'une creusure et que d'autres zones d'accueil 5 se présentent sous la forme d'une ouverture.

Avantageusement selon l'invention, le plateau comprend également au moins un support de travail 6 visible aux figures 3A, 3B et 3C. Ce support de travail 6 est utilisé pour que le mouvement horloger puisse y être placé lors des diverses opérations qu'il subira. Ce support de travail 6 est agencé sur la périphérie du plateau 2. Le support de travail 6 comporte une traverse 60 de section parallélépipédique à laquelle est fixée une plateforme 61. Cette plateforme 61 est sensiblement similaire à un U c'est à dire que cette plateforme 61 comprend deux branches 62 parallèles reliées ensembles par l'une de leur extrémité, un espace 63 étant présent entre les deux branches 62. La traverse 60 est utilisée pour fixer le support 6 au plateau 2, de préférence au niveau de la surface inférieure du plateau 2 c'est-à-dire la surface en regard du sol. La plateforme 61 comprend un rebord périphérique 61a permettant au mouvement de s'y appuyer. Le rebord périphérique 61a au niveau du lien entre les deux branches 62 peut être réalisé afin d'être arrondi ou de former au moins un angle permettant un meilleur maintien du porte-mouvement. Le rebord périphérique 61a au niveau du lien entre les deux branches 62 peut ainsi avoir une forme triangulaire.

La plateforme 61 est munie de moyens de maintien 64 du mouvement horloger. Plus particulièrement, les moyens de maintien 64 servent à maintenir le mouvement, lequel étant monté sur un porte-mouvement. Dans l'espace 63 présent entre les deux branches 62 parallèles de la plateforme 61, un module de maintien 64 est agencé. Ce module de maintien 64 comprend un tube 66 monté sur une vis sans fin 65, disposé le long de l'espace 63. Cette vis sans fin 65 permet de faire avancer ou reculer le tube 66. Ce tube 66 est associé à une cale 67 de sorte que cette dernière se déplace conjointement avec ledit tube 66. La position de la cale 67 est donc modifiée pour s'adapter à des mouvements ou porte-mouvements de différentes tailles. Cette cale 67 et les flancs longitudinaux 63a de l'espace 63 entre les deux branches 62 de la plateforme 61 peuvent être configurés pour que ladite cale 67 soit monté sur rail.

Les moyens de maintien 64 sont également agencés pour être montés élastiquement. Pour cela, le tube 66 est également associé à un ressort 68 utilisé pour le maintien du mouvement horloger.

En effet, les moyens de maintien 64 sont utilisés pour que l'opérateur puisse en premier lieu régler la position de la cale 67 à la taille du porte mouvement afin que ce dernier puisse être maintenu en agissant sur la vis sans fin 65. Le fait de monter élastiquement les moyens de maintien 64 permet, lors de la mise en place du porte-mouvement sur le support de travail 6, d'agir sur la cale 67 de sorte à momentanément modifier sa position pour que le porte-mouvement puisse être placé. Le déplacement de la cale peut se faire une distance de l'ordre de 2 à 3mm. Cette capacité de se déplacer s'apparente à un jeu c'est-à-dire que la position de la cale n'est pas totalement fixe et qu'elle peut se déplacer légèrement pour s'adapter. Une fois ce dernier posé sur le support de travail 6, l'opérateur libère la cale 67 de la contrainte qu'il exerce de sorte que celle-ci retourne dans sa position initiale c'est-à-dire dans sa position avant que l'opérateur n'applique une contrainte. Dans ce cas, la cale 67 exerce une force sur le porte-mouvement qui vient prendre appui sur le rebord périphérique 61a du support de travail 6 entrainant son immobilisation.

Astucieusement, le fait d'avoir la cale 67 montée sur ressort ayant un jeu dans sa position permet de s'adapter aux différents types de porte-mouvement. En effet, ces porte-mouvements peuvent présenter des aspérités ou des méplats ou ne pas être totalement circulaires et ainsi présenter une forme sensiblement ovale ou elliptique.

En l'absence de jeu, l'opérateur qui désengage le porte-mouvement du support de travail 6 devrait faire en sorte de le réengager avec la même position angulaire. De plus, l'opérateur ne pourrait pas tourner le porte-mouvement sur son axe lorsque celui-ci est engagé sur le support de travail 6.

Avec une cale 67 présentant un jeu de sorte à pouvoir se déplacer sur quelques millimètres, il devient possible de tourner le porte-mouvement sur son axe lorsque celui-ci est engagé sur le support de travail 6. Les aspérités ou méplats entraînent l'apparition d'une contrainte exercée sur la cale 67 ou une disparition/diminution de la force exercée par la cale 67 sur le porte-mouvement. Cela a pour conséquence un déplacement de ladite cale 67 de sorte à obtenir un maintien optimal et permanent du porte-mouvement sur le support 6.

L'avantage d'avoir ce support de travail 6 placé de façon périphérique est qu'il permet à l'opérateur de travailler directement sur le dispositif 1. Effectivement, le fait d'avoir le support 6 en périphérie du plateau 2 entraine l'apparition d'un espace libre autour dudit support 6 facilitant l'accès au mouvement par l'opérateur qui peut donc travailler dessus alors qu'il est placé sur le dispositif 1.

Dans une première variante, le plateau 3 comprend une pluralité de surfaces de stockage 4, chacune étant munie de plusieurs zones d'accueil 5. Sur chaque zone d'accueil 5, un type de pièces différent est placé. Ces surfaces de stockage 4 sont reparties angulairement sur le plateau. Dans une version préférée de cette première variante, le plateau 2 est muni de cinq surfaces de stockages 4, angulairement réparties mais ce nombre n'est pas limité puisqu'il peut y avoir 2, 3, 4, 6 surfaces de stockages 4 et plus encore.

Cette variante présente l'avantage de permettre à l'opérateur d'agir en série sur plusieurs mouvements horlogers. Assurément, cette configuration permet à l'opérateur de travailler sur un premier mouvement, puis de passer à un second mouvement et ainsi de suite. Préférentiellement, le même type d'opération est pratiqué pour chaque mouvement placé sur le dispositif 1.

Dans une seconde variante, compatible avec la première variante, le plateau est monté à rotation sur le socle 3. Pour que la rotation ne soit pas permanente, le plateau 2 est équipé d'un système d'encliquetage 7 visible aux figures 4 et 5. Pour cela, le plateau 2 comprend en son centre un orifice 8 dans lequel le système d'encliquetage 7 est agencé afin de verrouiller la position angulaire du plateau 2. Ce système d'encliquetage 7 comprend un moyeu 70 en forme de disque. Ce moyeu 70 se présente sous la forme de trois disques superposés, le disque central 72 présentant un diamètre plus important que les deux autres disques 71. Ce diamètre plus important du disque central 72 permet à ce dernier de coopérer avec le plateau 2. En effet, le plateau 2 présente au niveau de son orifice 8, une zone annulaire 8a de plus faible épaisseur dont les dimensions sont identiques à celle du disque central 72. Le disque central 72 sert à fixer le moyeu 70 au plateau 2. Le système d'encliquetage 7 comprend également une pièce annulaire de guidage 75 dont la paroi intérieure 76 est sculptée.

Cette pièce annulaire de guidage 75 est dimensionnée pour coopérer avec le plateau 2 présente au niveau de la zone annulaire 8a de l'orifice 8. Lors du montage, celui-ci est effectué de sorte que la zone annulaire 8a de l'orifice 8 du plateau 2 soit intercalée entre le moyeu 70 et la pièce annulaire de guidage 75, le moyeu 70 venant se placer sous le plateau 2. Des moyens de fixation 72a comme des vis sont utilisés pour solidarisés ces différents éléments.

Le moyeu 70 présente en outre un trou 73 pour le montage du plateau 2 sur le socle 3. En effet, la tourelle 3b comprend en outre un plot 3c circulaire dont les dimensions lui permettent de s'insérer dans le trou 73 du moyeu 70. Le système d'encliquetage 7 comprend en outre un élément de verrouillage 78 de la position angulaire visible à la figure 6. Cet élément de verrouillage 78 est monté sur le plot 3c de la tourelle. Cet élément de verrouillage de la position angulaire 78 comprend un châssis 780, préférentiellement en forme de U avec deux branches 781 parallèles. Ces deux branches 781 présentent chacune une ouverture 782. Dans ces ouvertures 782, une tige 783 est montée. La tige 783 est associée à un ressort 784. Cette tige 783 comprend une bague 785 de sorte que le ressort 784 soit placé entre la bague 785 et une des branches 781. L'extrémité libre du tube intérieur possède une tête de verrouillage 786. Cette tête de verrouillage 786 comprend une structure 787 dans laquelle est montée une roue 788. La tête de verrouillage 786 est configurée pour coopérer avec la paroi intérieure 76 de la pièce annulaire de guidage 75. Effectivement, la paroi intérieure 76 de la pièce annulaire de guidage 75 est sculptée pour présenter des encoches 77 dans lesquelles la tête de verrouillage 786 peut s'insérer. Le nombre d'encoche est égal au nombre de surfaces de stockage 4. Lorsque l'opérateur veut tourner le plateau 2, la force exercée par ce dernier s'applique sur l'élément de verrouillage 78. Plus particulièrement, la force s'applique sur la tête de verrouillage 786 entrainant un déplacement du tube 783 et, par conséquent, une compression du ressort 784. Ce déplacement libère alors le plateau 2 pour qu'il puisse tourner. Lorsque la tête de verrouillage 786 vient en regard d'une encoche 77 de la paroi intérieure 76, la contrainte exercée sur la tête de verrouillage 786 diminue de sorte que le ressort 784 de l'élément de verrouillage 78 se relâche. En conséquence, le tube 783 se déplace pour reprendre sa position de repos et la tête de verrouillage 786 vient coopérer avec ladite encoche 77.

Dans une variante visible à la figure 2, la tourelle 3b peut avoir une hauteur quasi nulle suivant la disposition du plan de travail de l'opérateur. La tourelle 3b qui comprend le plot 3c s'insérant dans le trou du moyeu ne font alors qu'un de sorte que le plateau 2 et la base 3a du socle 3 soient quasi en contact.

On comprendra que diverses modifications et/ou améliorations évidentes pour l'homme du métier peuvent être apportées aux différentes modes de réalisation de l'invention décrits dans la présente description sans sortir du cadre de l'invention.

## Revendications

1. Dispositif (1) pour opérer sur des mouvements horlogers comprenant un plateau (2) monté sur un socle (3), ledit plateau comprenant au moins une surface de stockage (4) apte à recevoir des composants de mouvements horlogers, ledit plateau comprenant en outre au moins un support de travail (6) muni de moyens de maintien pour mouvements horlogers, le support de travail étant agencé pour faire extension de sorte à faciliter l'accès audit mouvement, **caractérisé en ce que** le support de travail (6) comporte une plateforme (61) présentant un rebord périphérique (61a) et des moyens de maintien (64) permettant le maintien d'un mouvement horloger et **en ce que en ce que** la plateforme (61) comprend un orifice (63) dans lequel les moyens de maintien sont disposés, ces moyens de maintien comportant une cale (67) montée sur un tube (66) associé à une vis sans fin (65) pour modifier la position de la cale et ainsi s'adapter à différentes tailles de mouvement.

2. Dispositif selon la revendication 1, **caractérisé en ce que** les moyens de maintien (64) comportent en outre un ressort (68) permettant à ladite cale de pouvoir se déplacer élastiquement.

3. Dispositif selon l'une des revendications précédentes, **caractérisé en ce que** ladite surface de stockage (4) comporte au moins une zone de stockage (5).

4. Dispositif selon la revendication 3 **caractérisé en ce que** ladite zone de stockage (5) est une creusure.

5. Dispositif selon la revendication 3, **caractérisé en ce que** ladite zone de stockage (5) est une ouverture dans laquelle un récipient s'insère.

6. Dispositif selon l'une des revendications précédentes, **caractérisé en ce que** ledit plateau (2) est monté pivotant par rapport au socle (3).

7. Dispositif selon la revendication 6, **caractérisé en ce qu'**il comprend en outre un système d'encliquetage (7) pour verrouiller la position du plateau par rapport au socle.

8. Dispositif selon l'une des revendications précédentes, **caractérisé en ce que** ledit plateau comprend cinq surfaces de stockage, chacune étant associée à un support périphérique.

## Patentansprüche

1. Vorrichtung (1) zum Arbeiten an Uhrwerken, umfassend einen an einem Sockel (3) montierten Teller (2), wobei der Teller mindestens eine Ablagefläche (4) aufweist, die geeignet ist, Uhrwerkkomponenten aufzunehmen, wobei der Teller ferner mindestens eine Werkstückhalterung (6) enthält, die mit Mitteln zum Halten von Uhrwerken versehen ist, wobei die Werkstückhalterung angeordnet ist, eine Verlängerung zu bilden, um den Zugang zu dem Werk zu erleichtern, **dadurch gekennzeichnet, dass** die Werkstückhalterung (6) eine Plattform (61) umfasst, die einen Umfangsrand (61a) und Haltemittel (64) aufweist, die das Halten eines Uhrwerks ermöglichen, und dass die Plattform (61) eine Öffnung (63) aufweist, in der die Haltemittel angeordnet sind, wobei diese Haltemittel einen Anschlag (67) enthalten, der an einem Rohr (66) montiert ist, das einer Endlosschraube (65) zugeordnet ist, um die Position des Anschlags zu verändern und somit eine Anpassung an verschiedene Uhrwerkgrößen vorzunehmen.

2. Vorrichtung nach Anspruch 1, **dadurch gekennzeichnet, dass** die Haltemittel (64) ferner eine Feder (68) enthalten, die ermöglicht, dass sich der Anschlag federnd verlagern kann.

3. Vorrichtung nach einem der vorhergehenden Ansprüche, **dadurch gekennzeichnet, dass** die Ablagefläche (4) mindestens einen Lagerungsbereich (5) aufweist.

4. Vorrichtung nach Anspruch 3, **dadurch gekennzeichnet, dass** der Lagerungsbereich (5) eine Vertiefung ist.

5. Vorrichtung nach Anspruch 3, **dadurch gekennzeichnet, dass** der Lagerungsbereich (5) eine Öffnung ist, in die ein Aufnahmebehälter eingesetzt ist.

6. Vorrichtung nach einem der vorhergehenden Ansprüche, **dadurch gekennzeichnet, dass** der Teller (2) in Bezug auf den Sockel (3) drehbar montiert ist.

7. Vorrichtung nach Anspruch 6, **dadurch gekennzeichnet, dass** sie ferner ein Rastsystem (7) umfasst, um die Position des Tellers in Bezug auf den Sockel zu verriegeln.

8. Vorrichtung nach einem der vorhergehenden Ansprüche, **dadurch gekennzeichnet, dass** der Teller fünf Ablageflächen aufweist, wovon jede einer peripheren Halterung zugeordnet ist.

## Claims

1. Device (1) for performing operations on timepiece movements including a plate (2) mounted on a stand (3), said plate (2) including at least one storage area (4) capable of receiving timepiece movement components, said plate further including at least one work support (6) provided with means for holding timepiece movements, the work support being arranged to form an extension so as to facilitate access to said movement, **characterized in that** the work support (6) includes a platform (61) having a peripheral edge (61a) and holding means (64) for holding a timepiece movement and **in that** the platform (61) includes an orifice (63) in which the holding means are arranged, these holding means including a shim (67) mounted on a tube (66) associated with a worm (65) for modifying the position of the shim and thereby adapting to fit different sized movements.

2. Device according to claim 1, **characterized in that** the holding means (64) further include a spring (68) allowing said shim to be moved elastically.

3. Device according to any of the preceding claims, **characterized in that** said storage surface (4) has at least one storage area (5).

4. Device according to claim 3, **characterized in that** said storage area (5) is a hollow.

5. Device according to claim 3, **characterized in that** said storage area (5) is an opening into which a receptacle is inserted.

6. Device according to any of the preceding claims, **characterized in that** said plate (2) is mounted to pivot relative to the stand (3).

7. Device according to claim 6, **characterized in that** the device further includes a click system (7) for locking the position of the plate relative to the stand.

8. Device according to any of the preceding claims, **characterized in that** said plate includes five storage surfaces, each being associated with a peripheral support.
